# EUROPÄISCHE PATENTANMELDUNG

(11) **EP 3 037 217 A1**
(43) Veröffentlichungstag der Anmeldung: **29.06.2016**
(21) Anmeldenummer: 14199960.7
(22) Anmeldetag: 23.12.2014
(51) Int. Cl.: B25C 7/00

(54) **Nagelgerät**

(71) Anmelder: HILTI Aktiengesellschaft, 9494 Schaan (LI)
(72) Erfinder: Franz, Karl, 6800 Feldkirch (AT); Stamm, Joerg, 9466 Sennwald (CH); Schneider, Roland, 01468 Moritzburg (DE); Kurth, Emanuel, 7208 Malans (CH)
(74) Vertreter: Hilti Aktiengesellschaft Corporate Intellectual Property

(57) **Zusammenfassung**

Nagelgerät (1) zum Setzen von Nägeln in einen Gegenstand, umfassend ein Gehäuse (2), einen Setzmechanismus zum Setzen der Nägel entlang einer Setzachse, ein Bolzenführungselement (6) zur Auflage auf den Gegenstand an einem ersten Auflagepunkt, insbesondere einen Auslöser (7) zum Aktivieren des Setzmechanismus, einen verschwenkbaren Stützfuß (8) zur Auflage auf den Gegenstand an einem zweiten Auflagepunkt, wobei eine Verbindungslinie zwischen dem ersten und dem zweiten Auflagepunkt und die Setzachse eine Geräteebene des Nagelgeräts aufspannen, dadurch gekennzeichnet, dass die Schwenkachse des Stützfußes im Wesentlichen senkrecht zur Geräteebene orientiert ist.

## Beschreibung

Die vorliegende Erfindung betrifft ein Nagelgerät zum Setzen von Nägeln in einen Gegenstand.

Nagelgeräte werden insbesondere im Bauwesen eingesetzt, um Nägel, Bolzen, Stifte, Klammern oder andere Befestiger in einen Gegenstand bzw. Untergrund, z. B. aus Holz, Beton oder Stahl, einzubringen. Die Nagelgeräte sind dabei im Allgemeinen pneumatisch, elektrisch oder verbrennungstechnisch, insbesondere durch Pulver- oder Gasverbrennung, angetrieben. Ein Nagelmagazin dient zur Lagerung einer größeren Anzahl an Nägeln oder Klammern.

Aus der DE 10 2012 212 674 A1 ist ein Nagelgerät bekannt, umfassend ein Gehäuse, einen Setzmechanismus zum Setzen der Nägel entlang einer Setzachse, ein Bolzenführungselement zur Auflage auf den Gegenstand an einem ersten Auflagepunkt, einen Auslöser zum Aktivieren des Setzmechanismus, einen verschwenkbaren Stützfuß zur Auflage auf den Gegenstand an einem zweiten Auflagepunkt, wobei eine Verbindungslinie zwischen dem ersten und dem zweiten Auflagepunkt und die Setzachse eine Geräteebene des Nagelgeräts aufspannen. Der Stützfuß ist mit zwei Stützelementen versehen, wodurch eine senkrechte Ausrichtung des Nagelgeräts zum Untergrund und damit ein senkrechtes Eintreiben der Nägel in den Untergrund gewährleistet sein soll. Die Schwenkachse liegt in der Geräteebene und ist parallel zur Setzachse, so dass die Stützelemente in einer ersten Verschwenkstellung des Stützfußes mit dem Bolzenführungselement ein Dreieck für eine Dreipunktlagerung des Nagelgeräts bilden und in einer zweiten Verschwenkstellung des Stützfußes von der Geräteebene geschnitten werden. In beiden Verschwenkstellungen ragt der Stützfuß in Richtung der Setzachse von dem übrigen Nagelgerät ab.

Die Aufgabe der vorliegenden Erfindung besteht darin, ein Nagelgerät mit einem Stützfuß zur Verfügung zu stellen, das eine verbesserte Zugänglichkeit zu engen Bereichen für eine Setzung bietet.

Diese Aufgabe wird gelöst mit einem Nagelgerät zum Setzen von Nägeln in einen Gegenstand, umfassend ein Gehäuse, einen Setzmechanismus zum Setzen der Nägel entlang einer Setzachse, ein Bolzenführungselement zur Auflage auf den Gegenstand an einem ersten Auflagepunkt, insbesondere einen Auslöser zum Aktivieren des Setzmechanismus, einen verschwenkbaren Stützfuß zur Auflage auf den Gegenstand an einem zweiten Auflagepunkt, wobei eine Verbindungslinie zwischen dem ersten und dem zweiten Auflagepunkt und die Setzachse eine Geräteebene des Nagelgeräts aufspannen, dadurch gekennzeichnet, dass die Schwenkachse des Stützfußes im Wesentlichen senkrecht zur Geräteebene orientiert ist. Bevorzugt ist der Stützfuß um mindestens 180° um die Schwenkachse verschwenkbar. Hierdurch kann der Stützfuß aus dem Bereich zwischen dem übrigen Nagelgerät und dem Gegenstand insbesondere vollständig herausgeschwenkt werden, so dass das Nagelgerät in dieser herausgeschwenkten Schwenkposition des Stützfuß auch in weniger zugänglichen Bereichen einsetzbar ist. Vorzugsweise dient das Bolzenführungselement zur Führung der Nägel, Bolzen, Stifte oder Klammern beim Setzen bzw. Einbringen in den Gegenstand.

Eine bevorzugte Ausführungsform ist dadurch gekennzeichnet, dass der Stützfuß mit zwei Stützelementen für eine Zweipunktlagerung versehen ist, so dass das Nagelgerät zusammen mit dem Bolzenführungselement eine Dreipunktlagerung aufweist. Bevorzugt weisen die beiden Stützelemente einen Abstand zur Geräteebene auf. Das Bolzenführungselement bildet die erste Punktlagerung und die beiden Stützelemente an dem Stützfuß bilden die beiden zweiten und dritten Punktlagerungen für das Nagelgerät. Zumindest bei einem Gegenstand mit einer im Wesentlichen ebenen Oberfläche kann mittels der Dreipunktlagerung das Bolzenführungselement und damit die Setzachse im Wesentlichen senkrecht zu der Gegenstandsebene ausgerichtet werden. Vorzugsweise haben die beiden Stützelemente den gleichen Abstand zur Schwenkachse. Bei einer alternativen Ausführungsform haben die beiden Stützelemente unterschiedliche Abstände zur Schwenkachse. Bevorzugt bestehen die beiden Stützelemente, insbesondere im Endbereich der Stützelemente, wenigstens teilweise, insbesondere vollständig, aus einem Elastomer oder Gummi. Die Auflagebereiche der Stützelemente gewährleisten dann einen besonders sicheren Halt des Nagelgerätes insbesondere gegen Verrutschung auf der Oberfläche des Gegenstandes.

Eine bevorzugte Ausführungsform ist dadurch gekennzeichnet, dass der Stützfuß in mindestens einer Schwenkposition fixierbar und lösbar ist. Bevorzugt ist der Stützfuß in der Schwenkposition verrastbar und entrastbar.

Eine bevorzugte Ausführungsform ist dadurch gekennzeichnet, dass der Stützfuß mit einem Überlastungsmechanismus an dem übrigen Nagelgerät befestigt ist, so dass bei einem Aufbringen einer Kraft auf den Stützfuß, welche eine Überlastungskraft überschreitet, der Stützfuß selbsttätig von dem übrigen Nagelgerät lösbar ist. Bevorzugt ist der Überlastungsmechanismus von dem Schwenkmechanismus gebildet.

Bevorzugt umfasst das Nagelgerät weiterhin ein Nagelmagazin, welches das Bolzenführungselement mit dem Stützfuß verbindet. Ein die Schwenkachse des Stützfußes definierendes Schwenklager ist bevorzugt an dem Nagelmagazin angeordnet. Besonders bevorzugt ist das Schwenklager an dem Nagelmagazin befestigt. Bevorzugt ist das Schwenklager an einem von dem Bolzenführungselement entfernten Ende des Nagelmagazins angeordnet. Ebenfalls bevorzugt ist der Stützfuß an einem von dem Bolzenführungselement entfernten Ende des Nagelmagazins angeordnet. Bevorzugt umfasst das Nagelgerät weiterhin einen Gerüsthaken, welcher mit dem Stützfuß um dessen Verschwenkachse verschwenkbar ist. Besonders bevorzugt ist der Gerüsthaken mit dem Stützfuß fest verbunden.

Der Stützfuß ragt bevorzugt von dem Gehäuse oder gegebenenfalls von dem Nagelmagazin ab. Bei bevorzugten Varianten ragt der Stützfuß von einer Brennstoffbehälteraufnahme, wie z.B. einem Gasdosenfach, einer Batterieaufnahme oder einem Griff bzw. einem Grifffortsatz ab.

Bevorzugt weisen die zwei Stützelemente, welche die Zweipunktlagerung an dem Stützfuß bilden, einen Abstand von wenigstens 1 cm, 3 cm, 5 cm oder 10 cm zueinander auf. Dadurch ist ein Verkippen des Nagelgerätes erschwert. In einer weiteren Ausgestaltung weisen die zwei Stützelemente einen Abstand von wenigstens 5 cm, 10 cm, 20 cm oder 30 cm zu dem Bolzenführungselement auf.

Bevorzugt ist der Stützfuß mit einem Schwenkmechanismus an dem übrigen Nagelgerät befestigt und gelagert und ist mit dem Schwenkmechanismus in der ersten und zweiten Schwenkposition fixierbar und lösbar, insbesondere verrastbar und entrastbar, insbesondere mittels einer Bewegung des Stützfußes parallel zu der Schwenkachse. Beim Aufbringen einer Kraft bzw. Bewegung auf den Stützfuß im Wesentlichen parallel zu der Schwenkachse des Stützfußes kann dieser an dem übrigen Nagelgerät in den beiden Schwenkpositionen befestigt und gelöst werden. Dadurch ist eine besonders einfache eine Fixierung des Stützfußes in den beiden Schwenkpositionen gewährleistet. Bevorzugt ist der Stützfuß an dem übrigen Nagelgerät lösbar befestigt ist und wird durch vollständiges Lösen von dem übrigen Nagelgerät von einer ersten in eine zweite Schwenkposition gebracht.

In einer weiteren Ausführungsform ist der Stützfuß mit einem Überlastungsmechanismus an dem übrigen Nagelgerät befestigt, so dass bei einem Aufbringen einer Kraft auf den Stützfuß, welche eine Überlastungskraft überschreitet, der Stützfuß selbsttätig von dem übrigen Nagelgerät lösbar ist, insbesondere ist der Überlastungsmechanismus von dem Schwenkmechanismus gebildet. In der Praxis des Nagelgerätes kann dieses auch beispielsweise herunterfallen und der Stützfuß trifft dabei auf den Gegenstand auf. Der Überlastungsmechanismus gewährleistet, dass bei einer Überschreitung einer Überlastungskraft mit dem Überlastungsmechanismus die Verbindung zwischen dem Stützfuß und dem übrigen Nagelgerät selbsttätig und automatisch gelöst wird, so dass dadurch die Gefahr einer Beschädigung des Stützfußes oder des Gerätes reduziert ist.

In einer weiteren Ausgestaltung ist der Setzmechanismus elektrisch, pneumatisch oder verbrennungstechnisch, wobei der Brennstoff insbesondere fest, flüssig oder gasförmig ist, betreibbar. Besonders bevorzugt umfasst das Nagelgerät eine Batterie, beispielsweise bei einem elektrisch betriebenen Setzmechanismus. Vorzugsweise umfasst das Nagelgerät bei einem verbrennungstechnisch betriebenen Setzmechanismus eine Brennstoffkartusche, insbesondere in Form eines Kartuschenstreifens oder einer Gasdose.

In einer zusätzlichen Ausführungsform besteht das Gehäuse des Nagelgerätes wenigstens teilweise, bevorzugt vollständig, aus Metall und/oder Kunststoff. Der Stützfuß umfasst als Material bevorzugt Kunststoff, welcher besonders bevorzugt faserverstärkt ist.

Im Nachfolgenden werden Ausführungsbeispiele der Erfindung unter Bezugnahme auf die beigefügten Zeichnungen näher beschrieben. Es zeigen:
- Fig. 1: eine Schrägansicht eines Nagelgerätes mit einem Stützfuß in einer ersten Schwenkposition,
- Fig. 2: eine Schrägansicht eines Nagelgerätes mit einem Stützfuß in einer zweiten Schwenkposition,
- Fig. 3: eine Teilansicht eines Nagelgeräts und
- Fig. 4: eine Schnittansicht eines Nagelgeräts.

In den Fig. 1 bis 4 ist ein Nagelgerät 1 gezeigt, welches dazu dient, Nägel 11 in einen nicht dargestellten Gegenstand bzw. Untergrund, z. B. aus Holz, Beton oder Stahl, einzutreiben. Das Nagelgerät 1 weist hierzu ein Gehäuse 2 aus Metall und/oder Kunststoff auf, welches im Allgemeinen mehrteilig ist. Dabei ist innerhalb des von dem Gehäuse 2 ein nicht dargestellter Setzmechanismus, welcher elektrisch von einer Batterie 3 betrieben ist, angeordnet. Ein Teil des Gehäuses 2 bildet ein Nagelmagazin 5. Das Nagelmagazin 5 umfasst eine große Anzahl von Nägeln 11 und zum Setzen der Nägel werden die Nägel von dem Nagelmagazin 5 zu dem Setzmechanismus befördert und mittels des durch einen Auslöser 7 aktivierten Setzmechanismus durch ein Bolzenführungselement 6 als Bestandteil des Setzmechanismus in den Gegenstand eingetrieben. Das Bolzenführungselement 6 weist dabei eine Längsachse auf, welche eine Setzachse 12 des Nagelgeräts 1 bildet. Zum Halten des Nagelgerätes 1 ist das Gehäuse 2 dahingehend ausgebildet, dass dieses auch einen Handgriff 4 zum Halten des Nagelgerätes 1 umfasst. Das äußerste Ende des Bolzenführungselements 6 bildet einen ersten Auflagepunkt auf den Gegenstand. Das Bolzenführungselement dient zur Führung der Nägel 11 beim Setzen bzw. Einbringen in den Gegenstand.

Das Nagelgerät weist einen Stützfuß 8 mit einem ersten Stützelement 9 und einem zweiten Stützelement 10 zur Auflage auf den Gegenstand auf, wobei das erste Stützelement 9 und das zweite Stützelement 10 gemeinsam einen zweiten Auflagepunkt 14 ausbilden. Eine Verbindungslinie zwischen dem ersten Auflagepunkt 13 und dem zweiten Auflagepunkt 14 und die Setzachse 12 spannen eine Geräteebene des Nagelgeräts auf. Der Stützfuß 8 ist verschwenkbar ausgebildet und weist hierfür ein Schwenklager 16 auf, welches eine Schwenkachse 15 definiert, welche senkrecht zur Geräteebene orientiert ist. Der Stützfuß 8 ist um etwas mehr als 180° um die Schwenkachse 15 verschwenkbar. Hierdurch kann der Stützfuß 8 aus dem Bereich zwischen dem übrigen Nagelgerät 1 und dem Gegenstand vollständig herausgeschwenkt werden, so dass das Nagelgerät auch in weniger zugänglichen Bereichen einsetzbar ist. Das Schwenklager 16 und der Stützfuß 8 sind an einem von dem Bolzenführungselement 6 entfernten Ende des Nagelmagazins 5 angeordnet. Der Stützfuß 8 ist mittels einer Schnappverbindung an dem Schwenklager 16 befestigt, so dass bei einem Aufbringen einer Kraft auf den Stützfuß 8, welche eine Überlastungskraft überschreitet, sich der Stützfuß 8 selbsttätig von dem Schwenklager 16 löst. Der Schwenkmechanismus beitet so einen Überlastungsschutz für den Stützfuß 8.

In den Fig. 1, 3 und 4 ist der Stützfuß 8 in seiner ersten Verschwenkposition dargestellt, in welcher er mit Hilfe eines ersten Rastvorsprungs 19 an dem Magazin 5 des Gehäuses 2 und einer Rastnase 17 des Stützfußes 8 verrastet ist. Das erste Stützelement 9 und das zweite Stützelement 10 bilden so mit dem Bolzenführungselement 6 eine Dreipunktlagerung für das Nagelgerät 1 an dem Gegenstand. Die beiden Stützelemente 9, 10 weisen hierzu auf gegenüberliegenden Seiten der Geräteebene einen Abstand zur Geräteebene auf. Das Bolzenführungselement 6 bildet die erste Punktlagerung und die beiden Stützelemente 9, 10 an dem Stützfuß 8 bilden die beiden zweiten und dritten Punktlagerungen für das Nagelgerät 1. Dadurch kann die Setzachse 12 senkrecht zu der Oberfläche des Gegenstandes ausgerichtet werden. Die Endbereiche der Stützelemente bestehen aus Gummi und sind dadurch rutschfest.

In Fig. 2 ist der Stützfuß 8 in seiner zweiten Verschwenkposition dargestellt, in welcher er mit Hilfe eines zweiten Rastvorsprungs 18 an dem Magazin 5 des Gehäuses 2 und der Rastnase 17 des Stützfußes 8 verrastet ist. Bei nicht dargestellten Ausführungsbeispielen weist der Stützfuß hierfür eine zweite Rastnase auf. Weiterhin umfasst das Nagelgerät 1 einen Gerüsthaken 20, welcher mit dem Stützfuß 8 einstückig ausgebildet und so um die Verschwenkachse 15 verschwenkbar ist. In der ersten Verschwenkposition des Stützfußes ist das Nagelgerät 1 leicht mittels des Gerüsthakens 20 in ein Gerüstrohr oder dergleichen einhängbar.

## Patentansprüche

1. Nagelgerät (1) zum Setzen von Nägeln in einen Gegenstand, umfassend ein Gehäuse (2), einen Setzmechanismus zum Setzen der Nägel entlang einer Setzachse, ein Bolzenführungselement (6) zur Auflage auf den Gegenstand an einem ersten Auflagepunkt, insbesondere einen Auslöser (7) zum Aktivieren des Setzmechanismus, einen verschwenkbaren Stützfuß (8) zur Auflage auf den Gegenstand an einem zweiten Auflagepunkt, wobei eine Verbindungslinie zwischen dem ersten und dem zweiten Auflagepunkt und die Setzachse eine Geräteebene des Nagelgeräts aufspannen, **dadurch gekennzeichnet, dass** die Schwenkachse des Stützfußes im Wesentlichen senkrecht zur Geräteebene orientiert ist.

2. Nagelgerät nach Anspruch 1, **dadurch gekennzeichnet, dass** der Stützfuß (8) mit zwei Stützelementen (9, 10) für eine Zweipunktlagerung versehen ist, so dass das Nagelgerät (1) zusammen mit dem Bolzenführungselement (6) eine Dreipunktlagerung aufweist.

3. Nagelgerät nach Anspruch 2, **dadurch gekennzeichnet, dass** die beiden Stützelemente (9, 10) einen Abstand zur Geräteebene aufweisen.

4. Nagelgerät nach einem der vorhergehenden Ansprüche, **dadurch gekennzeichnet, dass** der Stützfuß (8) in mindestens einer Schwenkposition fixierbar und lösbar, insbesondere verrastbar und entrastbar ist.

5. Nagelgerät nach einem der vorhergehenden Ansprüche, **dadurch gekennzeichnet, dass** der Stützfuß (8) mit einem Überlastungsmechanismus an dem übrigen Nagelgerät (1) befestigt ist, so dass bei einem Aufbringen einer Kraft auf den Stützfuß (8), welche eine Überlastungskraft überschreitet, der Stützfuß (8) selbsttätig von dem übrigen Nagelgerät (1) lösbar ist, insbesondere der Überlastungsmechanismus von dem Schwenkmechanismus gebildet ist.

6. Nagelgerät nach einem der vorhergehenden Ansprüche, weiterhin umfassend ein Nagelmagazin, welches das Bolzenführungselement (6) mit dem Stützfuß (8) verbindet.

7. Nagelgerät nach Anspruch 6, **dadurch gekennzeichnet, dass** ein die Schwenkachse des Stützfußes definierendes Schwenklager an dem Nagelmagazin angeordnet ist, insbesondere befestigt ist.

8. Nagelgerät nach Anspruch 7, **dadurch gekennzeichnet, dass** das Schwenklager an einem von dem Bolzenführungselement entfernten Ende des Nagelmagazins angeordnet ist.

9. Nagelgerät nach einem der Ansprüche 6 bis 8, **dadurch gekennzeichnet, dass** der Stützfuß an einem von dem Bolzenführungselement entfernten Ende des Nagelmagazins angeordnet ist.

10. Nagelgerät nach einem der vorhergehenden Ansprüche, weiterhin umfassend einen Gerüsthaken, welcher mit dem Stützfuß um dessen Verschwenkachse verschwenkbar ist und insbesondere mit dem Stützfuß fest verbunden ist.

11. Nagelgerät nach einem der vorhergehenden Ansprüche, **dadurch gekennzeichnet, dass** der Stützfuß um mindestens 180° um die Schwenkachse verschwenkbar ist.
